# EUROPÄISCHE PATENTSCHRIFT

(11) **EP 0 234 260 B1**
(45) Veröffentlichungstag und Bekanntmachung des Hinweises auf die Patenterteilung: **22.08.1990**
(21) Anmeldenummer: 87100724.1
(22) Anmeldetag: 20.01.1987
(51) Int. Cl.: B65B 35/24, B65G 15/14

(54) **Vorrichtung zum Abpacken von Beuteln**
Device for packing bags
Dispositif pour emballer des sacs

(30) Priorität: 28.01.1986 DE 3602436
(43) Veröffentlichungstag der Anmeldung: 02.09.1987
(73) Patentinhaber: KVM Kontroll- und Verpackungsmaschinen GmbH & Co. KG, D-7131 Neubärental (DE)
(72) Erfinder: Fritz, Günther, D-7131 Neubärental (DE)
(74) Vertreter: Frank, Gerhard, Dipl.-Phys.

(56) Entgegenhaltungen:
- GB-A- 2 017 035
- US-A- 1 950 370
- US-A- 3 021 610

## Beschreibung

Die Erfindung betrifft eine Vorrichtung zum Abpacken von Beuteln mit einem Siegelrand an wenigstens zwei gegenüberliegenden Seiten mittels einer Fördereinrichtung in einen nachgeordneten Verpackungsbehälter.

Beutel mit umlaufendem Siegelrand werden beispielsweise eingesetzt von Verpackung von pulverförmigem Gut wie zum Beispiel Kaffeepulver oder Suppenpulver. Diese Beutel müssen vom Hersteller zur Lieferung an die Abnehmer in bestimmter Stückzahl in Kartons abgepackt werden. Hierzu werden diese auf eine Fördereinrichtung gegeben, die die Beutel nacheinander in einem Verpackungsbehälter ablegt.

Infolge der bauchigen Querschnittsform derartiger Beutel kommt es hierbei immer wieder zu Verdrehungen der Beutel um ihre Vertikalachse auf der Fördereinrichtung, so daß eine einwandfreie Ablage im Verpackungsbehälter nicht immer gewährleistet ist und die Abpackleistung der vorbekannten Vorrichtungen sehr begrenzt ist.

Bei den bekannten Vorrichtungen zum Abpacken von Beuteln sind darüberhinaus noch Zwischenstationen erforderlich, um diese konstruktiven Nachteile zu berücksichtigen:

Die Beutel werden dabei einem Egalisator zugeführt, durch den der Packungsinhalt gleichmäßig in dem verfügbaren Beutelvolumen verteilt werden soll, so daß die Beutel in ihrer Gesamtfläche eine möglichst gleichmäßige Dicke aufweisen, um eine Stapelung einer größeren Anzahl von Beuteln überhaupt erst zu ermöglichen.

Die derart vorbehandelten Beutel werden dann zunächst in einer weiteren Zwischenstation in einem kassettenartigen Behälter in der vorbestimmten Menge gestapelt und dann gemeinsam in den nachgeordneten Verpackungsbehälter eingeschoben.

Trotz dieser aufwendigen Maßnahmen bleibt die Abpackleistung einer solchen z.B. aus der GB-A 2 017 035 vorbekannten Vorrichtung auf etwa 200 Beutel/Minute begrenzt.

Aufgabe der Erfindung ist es daher, eine derartige Vorrichtung so weiterzubilden, daß die Abpackleistung, also die Zahl der pro Zeiteinheit in den Verpackungsbehälter förderbaren Beutel wesentlich gesteigert wird.

Erfindungsgemäß wird diese Aufgabe durch die im kennzeichnenden Teil des Anspruchs 1 angegebenen Merkmale gelöst.

Durch die beidseitige Erfassung der Beutel an ihren gegenüberliegenden Siegelrändern sind Drehungen der Beutel um ihre Vertikalachse praktisch ausgeschlossen und die Beutel können in dichtem Abstand mit hoher Fördergeschwindigkeit in den nachgeschalteten Verpackungsbehälter abgelegt werden.

Insbesondere kann dabei auf weitere Zwischenstationen, wie Egalisatoren oder Zwischenkassetten verzichtet werden.

Durch die erfindungsgemäßen Maßnahmen ist daher eine Steigerung der Abpackleistung um das 10- bis 100fache möglich, beispielsweise sind bei einer Beutellänge von 65 mm Abpackleistungen von 7000 Stück pro Minute, bei einer Beutellänge von 150 mm von 4000 Stück pro Minute erreichbar.

Weitere Ausbildungen der Erfindung sind aus den Unteransprüchen entnehmbar.

Ein Ausführungsbeispiel der erfindungsgemäßen Vorrichtung wird anhand von Zeichnungen näher erläutert, es zeigen:
Figur 1: Einen Vertikalquerschnitt in der Transportrichtung durch die erfindungsgemäße Vorrichtung,
Figur 2: eine Aufsicht auf die Vorrichtung gemäß Figur 1,
Figur 3: einen Vertikalschnitt in der Ebene 111-111 der Figur 1.

Die erfindungsgemäße Vorrichtung beinhaltet eine Fördereinrichtung 10 und einen nachgeschalteten Verpackungsbehälter 30, in den die Beutel 20 nacheinander eingeführt werden, so daß sie dort aufeinander gestapelt werden.

Die Fördereinrichtung 10 besteht aus einem rechten Förderbandpaar 11A,11B (Figur 3) und einem linken Förderbandpaar 12A,12B, deren Abstand x einstellbar ist, wie dies durch die gestrichelte Darstellung eines Förderbandpaares in den Figuren 2 und 3 angedeutet ist. Die Förderbänder laufen über Rollen, die an vier horizontal und parallel zueinander gelagerten Achsen angebracht sind, wobei die Achsen in entsprechenden Lagerböckchen gehalten sind und zumindest eine Achse von einem Motor 13 angetrieben ist, beispielsweise einem GleichstromMotor mit Getriebeaufsatz, um eine variable Transportgeschwindigkeit der Förderbandpaare zu ermöglichen.

Der horizontale Abstand x der Förderbandpaare ist nun so auf die zu fördernden Beutel 20 abgestimmt, daß die Förderbänder die beiden gegenüberliegenden Siegelränder 20A,20B der Beutel kraftschlüssig zwischen sich einschließen, wobei ein ausreichender Kraftschluß durch eine entsprechende Regulierung des Vertikalabstandes z der übereinander liegenden Förderbänder erreichbar ist.

Dadurch ist gewährleistet, daß bei ordnungsgemäßer Einführung der Beutel 20 in die Fördereinrichtung 10 diese auch ohne Verdrehungen um ihre Vertikalachse am Ausgabeende der Fördereinrichtung ausgeworfen werden.

Unmittelbar an der Ausgabeseite der Fördereinrichtung 10 befindet sich der Verpackungsbehälter 30, dessen Eingabeöffnung 31 sich im oberen Randbereich einer Vorderseite befindet, wobei die höhenmäßige Anordnung des Verpackungsbehälters 30 so ist, daß die Beutel 20 mit hoher Geschwindigkeit in die Eingabeöffnung 31 geschossen werden, an der Rückwand 33 des Verpackungsbehälters 30 abprallen und dann nach unten fallen und sich dort stapeln.

Der Abstand y der Eingabeöffnung 31 von der Abgabeseite der Fördereinrichtung 10 kann dabei durch entsprechende Verschiebung des Verpackungsbehälters gegenüber dem Rahmen der Fördereinrichtung 10 an die Abmessungen der Beutel 20 und die Fördergeschwindigkeit der Fördereinrichtung 10 angepaßt werden.

## Patentansprüche

1. Vorrichtung zum Abpacken von Beuteln mit einem Siegelrand an wenigstens zwei gegenüberliegenden Seiten, mittels einer Fördereinrichtung in einen nachgeordneten Verpackungsbehälter, dadurch gekennzeichnet, daß die Fördereinrichtung (10) aus einem rechten und einem linken Förderbandpaar (11 A, 11 B; 12A, 12B) besteht, deren horizontaler Abstand (x) und deren vertikaler Abstand (z) auf die Siegelränder (20A, 20B) der Beutel (20) einstellbar ist und somit den zugehörigen Siegelrand (20A, 20B) zwischen sich kraftschlüssig einschließen, und daß die Beutel einzeln unmittelbar in einen in geringem Abstand (y) von der Abgabeseite der Fördereinrichtung (10) positionierten Verpackungsbehälter (30) einbringbar sind, dessen Rückwand (33) parallel zu der von den Achsen übereinanderliegender Förderbandwalzen gebildeten vertikalen Ebene gebildet ist, und der in Bezug auf das Ausgabeende der Fördereinrichtung derart angeordnet ist, daß die Rückwand (33) als Anschlagebene für die Beutel wirkt, an der die am Ausgabeende der Fördereinrichtung (10) nacheinander ausgeworfenen Beutel (20) abprallen und nach unten gestapelt werden.

2. Vorrichtung nach Anspruch 1, dadurch gekennzeichnet, daß die Eingabeöffnung (31) des Verpackungsbehälters (30) im oberen Randbereich seiner dem Ausgabeende unmittelbar zugewandten Seite (32) angeordnet ist.

## Claims

1. An apparatus for packing bags, having a sealing edge provided along at least two opposed sides, by means of a conveyor arrangement in a subsequently disposed packaging container, characterised in that the conveyor arrangement (10) comprises a right-hand pair and a left-hand pair of conveyor belts (11 A, 11B; 12A, 12B), the horizontal spacing (x) therebetween and the vertical spacing (z) therebetween being adjustable to the sealing edges (20A, 20B) of the bags (20), and said conveyor belts thereby enclose the associated sealing edge (20A, 20B) therebetween in a force-fitting manner, and in that the bags are individually insertable directly into a packaging container (30), which is positioned a short distance (y) from the delivery end of the conveyor arrangement (10), the rear wall (33) of said container extending parallel to the vertical plane formed by the axes of conveyor belt rollers disposed one above the other, and, relative to the delivery end of the conveyor arrangement, said container is disposed in such a manner that the rear wall (33) acts as a stop plane for the bags, against which plane the bags (20), which are ejected one after the other in succession at the delivery end of the conveyor arrangement (10), abut and are stacked downwardly.

2. Apparatus according to claim 1, characterised in that the feed aperture (31) of the packaging container (30) is disposed in the upper edge region of its side (32) directly facing the delivery end.

## Revendications

1. Dispositif pour l'empaquetage de sachets munis d'un bord de scellement sur au moins deux côtés opposés, au moyen d'un dispositif de transport dans un récipient d'emballage placé en aval, caractérisé en ce que le dispositif de transport (10) est constitué d'une paire de bandes transporteuses droite et gauche (11 A, 11 B; 12A, 12B) dont l'écartement horizontal (x) et l'écartement vertical (z) peuvent être réglés en fonction des bords de scellement (20A, 20B) des sachets (20) et qui enserrent ainsi le bord de scellement associé (20A, 20B) par adhérence, et que les sachets peuvent être introduits individuellement et directement dans un récipient d'emballage (30) qui est positionné à une faible distance (y) du côté transfert du dispositif de transport (10) et dont la paroi arrière (33) est située parallèlement au plan vertical constitué par les axes des rouleaux des bandes transporteuses superposés, et qui est disposé par rapport à l'extrémité de sortie du dispositif de transport de telle façon que la paroi arrière (33) agit comme plan de butée pour les sachets sur lequel les sachets (20) éjectés successivement à l'extrémité de sortie du dispositif de transport (10) rebondissent et sont empilés vers le bas.

2. Dispositif selon la revendication 1, caractérisé en ce que l'ouverture d'entrée (31) du récipient d'emballage (30) est disposée dans la région du bord supérieur de sa face dirigée directement vers l'extrémité de sortie (32).
